# DEMANDE DE BREVET EUROPEEN

(11) **EP 4 181 626 A1**
(43) Date de publication de la demande: **17.05.2023**
(21) Numéro de dépôt: 22206328.1
(22) Date de dépôt: 09.11.2022
(51) Int. Cl.: H05B 3/14, H05B 3/20, A63B 47/00, A63B 67/06, H05B 1/02

(54) **SAC AVEC UN MOYEN DE CHAUFFAGE COMPORTANT DU GRAPHENE**

(30) Priorité: 15.11.2021 FR 2112064
(71) Demandeur: Val Top, 59113 Seclin (FR)
(72) Inventeur: CREMADES, Valentin, 59113 SECLIN (FR)
(74) Mandataire: Cabinet Beau de Loménie

(57) **Abrégé**

L'invention concerne un sac (1) comportant au moins un compartiment (2) définissant un volume intérieur, et un moyen de chauffage (4) destiné à chauffer le volume intérieur du compartiment (2). Le moyen de chauffage (4) comprend du graphène, est destiné à être relié à une alimentation électrique (6), par exemple intégrée au sac (1) ou extérieure au sac, et est configuré pour transformer l'énergie électrique en chaleur.

L'invention concerne en particulier un sac pour recevoir et chauffer une ou plusieurs boules de pétanque.

## Description

### Domaine Technique

La présente invention concerne le domaine des sacs de rangement, et plus particulièrement le domaine des sacs de rangement pour accessoires de sport.

### Technique antérieure

Il existe des sacs de rangement et de transport d'accessoires de sport. De tels sacs sont souvent conçus pour offrir des compartiments dont le nombre et la taille sont adaptés au sport visé.

Cependant, de tels sacs sont destinés exclusivement à être utilisés avant et après la pratique de l'activité sportive, et sont conçus pour faciliter le rangement des accessoires et/ou leur accès à l'intérieur du sac. Ainsi, de tels sacs ne sont pas conçus pour améliorer la pratique du sport, en anticipant ou en proposant des fonctionnalités facilitant la pratique sportive.

Plus particulièrement, les sacs de l'art antérieur sont conçus de manière décorrélée de la pratique sportive, et ne sont conçus qu'à des fins de transport des accessoires.

Il existe ainsi un besoin pour avoir un sac, notamment de rangement et/ou transport d'accessoires de sport, permettant d'améliorer l'utilisation des accessoires, et en particulier permettant d'améliorer la pratique de l'activité sportive de l'utilisateur.

### Exposé de l'invention

La présente invention vise à résoudre les différents problèmes techniques énoncés précédemment. En particulier la présente invention vise à proposer un sac permettant de modifier certaines propriétés, telles que la température, des accessoires de sport, avant ou pendant la pratique sportive. La présente invention vise également à proposer un sac permettant de choisir la température de ses accessoires de sport, notamment de ses boules de pétanque, avant ou lors de la pratique sportive.

Ainsi, selon un aspect, il est proposé un sac comportant au moins un compartiment définissant un volume intérieur, et un moyen de chauffage destiné à chauffer le volume intérieur du compartiment, dans lequel le moyen de chauffage comprend du graphène, est destiné à être relié à une alimentation électrique, par exemple intégrée au sac ou extérieure au sac, et est configuré pour transformer l'énergie électrique en chaleur.

Le sac selon la présente invention est donc conçu pour permettre à l'utilisateur de chauffer le contenu du sac, à une température voulue et au moment choisi, afin d'améliorer l'utilisation des objets lorsqu'ils seront sortis du sac. En particulier, le sac selon la présente invention comporte un moyen de chauffage comportant du graphène. Le moyen de chauffage avec du graphène est particulièrement avantageux, grâce à une épaisseur qui peut être réduite tout en présentant des qualités d'émissions thermiques et de résistance mécanique élevées. En particulier, un tel sac est particulièrement avantageux pour y ranger et chauffer des boules, notamment de pétanque.

Préférentiellement, le moyen de chauffage, et avantageusement le graphène du moyen de chauffage, est monté dans le volume intérieur du compartiment.

Le montage du moyen de chauffage directement dans le volume intérieur du compartiment permet d'améliorer les transferts de chaleur entre lui et le contenu du compartiment, notamment par un contact physique direct entre le moyen de chauffage et les objets contenus dans le compartiment. En particulier, il est ainsi possible de chauffer en priorité des objets contenus dans le compartiment, avant de chauffer le compartiment lui-même ou l'air contenu dans le compartiment. L'énergie utilisée pour chauffer est donc mieux gérée, en ciblant principalement les objets contenus dans le compartiment et pouvant être en contact direct avec le moyen de chauffage, plutôt que de devoir chauffer préalablement le compartiment lui-même et son volume intérieur avant de chauffer les objets contenus à l'intérieur.

Préférentiellement, le moyen de chauffage comprend un film de graphène, de préférence disposé sur une face intérieure du compartiment.

Le film de graphène permet d'obtenir des résultats thermiques élevés, grâce à ses propriétés intrinsèques de conductivité électrique. Par ailleurs, le film de graphène permet d'obtenir un moyen de chauffage fin, c'est-à-dire peu encombrant, hydrofuge et résistant mécaniquement, ce qui rend possible son exposition dans le compartiment, pour un contact direct avec les objets contenus dans le compartiment et devant être chauffés.

Préférentiellement, la face intérieure du compartiment sur laquelle est disposé le film de graphène, et le film de graphène présentent, par exemple localement, une forme au moins partiellement complémentaire à la forme des objets destinés à être placés dans ledit compartiment. Par exemple, dans le cas d'un sac destiné à transporter des boules de pétanque, notamment trois boules de pétanque, la face intérieure du compartiment sur laquelle est disposé le film de graphène, et le film de graphène présentent localement une forme de calotte sphérique, notamment trois calottes sphériques, dont le rayon correspond idéalement à celui des boules de pétanque.

La surface de contact entre le film de graphène et les boules contenues dans le sac, est alors sensiblement égale à la surface de la calotte sphérique formée par le film de graphène et la face intérieure du compartiment.

Préférentiellement, le sac comprend également un moyen de commande configuré pour délivrer l'énergie électrique de l'alimentation électrique au moyen de chauffage comportant du graphène.

L'alimentation électrique du moyen de chauffage est commandable, afin de pouvoir obtenir le chauffage voulu, et la température souhaitée, pour les objets contenus dans le compartiment, tout en maitrisant la consommation électrique.

Préférentiellement, le sac comprend également un capteur de température monté dans le volume intérieur du compartiment, et le moyen de commande est configuré pour délivrer, ou non, l'énergie électrique de l'alimentation électrique au moyen de chauffage comportant du graphène selon la température du volume intérieur.

Le capteur de température permet de mieux contrôler l'alimentation électrique du moyen de chauffage, en permettant de déterminer si celle-ci doit être augmentée, diminuée voire arrêtée selon une température cible déterminée.

Préférentiellement, le moyen de commande est configuré pour chauffer à différentes températures le volume intérieur du compartiment.

Grâce au capteur de température, il est également possible de prévoir ou de choisir différentes températures de chauffage des objets contenus dans le compartiment. En particulier, il devient possible d'adapter la température de chauffe en fonction de la température initiale des objets, ou de la température extérieure par exemple.

Préférentiellement, le moyen de commande peut comprendre un ou plusieurs boutons montés sur le sac configurés pour choisir une température de chauffage, ou, au contraire, comprendre un moyen de communication, par exemple Bluetooth ou Wifi, vers un appareil externe, par exemple un téléphone, configuré pour choisir et communiquer une température de chauffage.

Préférentiellement, le sac comprend également un moyen d'isolation thermique, par exemple un film réflecteur de chaleur, monté entre l'extérieur d'une part, et le volume intérieur et le moyen de chauffage d'autre part, de préférence monté sur ou dans au moins une face intérieure du compartiment, de préférence monté sur ou dans chacune des faces intérieures du compartiment.

Le moyen d'isolation thermique permet de réduire les pertes thermiques entre l'intérieur du compartiment et l'extérieur. On limite ainsi la consommation énergétique du sac, tout en ayant la température souhaitée pour les objets stockés dans le compartiment. En particulier, un film réflecteur de chaleur permet notamment d'améliorer les propriétés d'isolation thermique du sac, tout en conservant une épaisseur réduite, et donc un encombrement et un poids limité du sac.

Préférentiellement, la face intérieure du compartiment sur laquelle est disposé le film de graphène, et le film de graphène présentent localement une forme d'au moins une calotte sphérique.

Préférentiellement, le sac comprend également une lame d'air d'isolation thermique montée entre l'extérieur d'une part, et le volume intérieur et le moyen de chauffage d'autre part, par exemple entre l'extérieur et une face intérieure du compartiment, de préférence montée entre l'extérieur et ladite face intérieure du compartiment sur laquelle est disposé le film de graphène.

La lame d'air permet de créer une barrière thermique entre l'extérieur et le moyen de chauffage, limitant encore plus les pertes thermiques du sac pendant son utilisation.

Préférentiellement, le sac est configuré pour permettre une déformation locale de la face intérieure du compartiment sur laquelle est disposé le film de graphène, et du film de graphène, au niveau de la lame d'air d'isolation thermique.

Plus précisément, la lame d'air prévue entre la face intérieure du compartiment et l'extérieur permet une déformation locale de ladite face intérieure et du film de graphène, notamment sous l'effet du poids des objets disposés dans ledit compartiment. Une telle déformation permet notamment d'augmenter la surface de contact entre le film de graphène et les objets disposés dans ledit compartiment, et donc d'améliorer le transfert de chaleur vers lesdits objets.

Par exemple, le sac peut comprendre un double-fond formé par une paroi extérieure et une paroi intérieure sur laquelle est disposé le film de graphène, qui délimitent la lame d'air, et la paroi intérieure peut être configurée pour se déformer localement, sous l'effet du poids des objets positionnés dans le compartiment intérieur du sac.

Préférentiellement, le sac comprend également un moyen de réception monté dans le volume intérieur, le moyen de réception comportant au moins un logement individuel, de préférence trois, configuré pour recevoir un objet à chauffer, par exemple une boule de pétanque, et éventuellement un logement pour recevoir une alimentation électrique.

Le moyen de réception permet de définir des emplacements, ou logements, de rangements déterminés. Le moyen de réception permet notamment de maintenir en position le ou les objets en position à l'intérieur du compartiment. Il devient alors possible de maintenir les positions relatives desdits objets et du moyen de chauffage, par exemple le contact physique entre lesdits objets et le moyen de chauffage. Un tel contact est avantageux dans le cas où les objets à chauffer sont des boules, notamment en métal ou en alliage métallique, telles que des boules de pétanque. En effet, le moyen de chauffage avec graphène permet d'obtenir un chauffage efficace de la ou des boules, malgré une surface de contact réduite. Plus précisément, il est a été observé que le moyen de chauffage avec graphène permettait de chauffer directement la ou les boules, et non par l'intermédiaire de l'air contenu dans le compartiment. Le chauffage de la ou des boules s'effectue alors plus en profondeur, permettant d'avoir un confort d'utilisation plus long lorsque l'utilisateur la ou les sort du sac.

Préférentiellement, ledit au moins un moyen de réception est configuré pour permettre un contact entre l'objet à chauffer positionné dans le logement individuel, et le moyen de chauffage, de préférence le graphène du moyen de chauffage, par exemple dans lequel le moyen de réception comprend une ouverture traversante entre le logement individuel et le moyen de chauffage, de préférence le graphène du moyen de chauffage.

Le logement individuel peut ainsi présenter la forme d'un cylindre traversant dont la section correspondant à celle de la boule à y placer. Le fond du logement individuel ouvre directement sur le moyen de chauffage, et notamment sur le graphène du moyen de chauffage, afin de permettre le contact direct entre lui et la boule à chauffer, tout en permettant une tenue en position de la boule dans le compartiment.

Préférentiellement, dans le cas d'un sac destiné à transporter des boules de pétanque, notamment trois boules de pétanque, la face intérieure du compartiment sur laquelle est disposé le film de graphène, et le film de graphène présentent localement une forme de calotte sphérique, notamment trois calottes sphériques, dont le rayon correspond idéalement à celui des boules de pétanque, chaque calotte sphérique étant positionnée en regard d'un logement individuel dudit moyen de réception.

Préférentiellement, le moyen de réception comprend une mousse à cellules fermées, par exemple en EVA ou polyéthylène.

L'utilisation de la mousse à cellules fermées permet d'améliorer les performances thermiques du sac, en permettant un chauffage des objets placés à l'intérieur du sac, plutôt que du moyen de réception. On concentre ainsi la chaleur produite par le moyen de chauffage sur les objets à réchauffer, plutôt que leur environnement, ce qui améliore le rendement énergétique du sac.

### Brève description des dessins

[Fig. 1] La figure 1 représente une vue de côté, d'un sac selon un premier mode de réalisation de l'invention, à l'état fermé ;
[Fig. 2] La figure 2 représente une vue de dessus, du sac illustré à la figure 1, à l'état ouvert et sans le moyen de réception ;
[Fig. 3] La figure 3 représente une vue de dessus du sac illustré à la figure 1, à l'état ouvert, avec le moyen de réception et des objets rangés à l'intérieur ;
[Fig. 4] La figure 4 représente une vue de côté, d'un sac selon un deuxième mode de réalisation de l'invention, à l'état fermé ;
[Fig. 5] La figure 5 représente une vue éclatée du sac illustré à la figure 5, à l'état ouvert et sans le moyen de réception ; et
[Fig. 6] La figure 6 représente une vue de dessus du sac illustré à la figure 4, à l'état ouvert, avec le moyen de réception à l'intérieur.

### Description des modes de réalisation

Les figures 1 à 3 représentent différentes vues, à l'état fermé et ouvert, d'un sac 1 selon un premier mode de réalisation de la présente invention.

Le sac 1 décrit ci-dessous et illustré sur les figures 1 à 3 est en particulier destiné au rangement et transport de boules de pétanque, mais peut être destiné à d'autres usages, notamment au rangement et transport d'autres accessoires de sport, notamment d'extérieur.

Le sac 1 a notamment pour but de permettre d'avoir ses accessoires de sport, notamment ses boules de pétanque, à la température voulue, en particulier lorsque la température extérieure est faible. Le sac 1 rend ainsi la pratique sportive, par exemple de la pétanque, plus agréable et pour une durée prolongée.

A cet effet, le sac 1 comprend un compartiment 2 délimitant un volume intérieur, dans lequel les accessoires sont destinés à être rangés. Le sac 1 comporte également un moyen de chauffage 4 utilisé pour chauffer les accessoires présents dans le compartiment 2 et fonctionnant de préférence à partir d'une alimentation électrique 6, telle qu'une batterie.

Le moyen de chauffage 4 comprend avantageusement du graphène, et plus spécifiquement un film de graphène 8. Le film de graphène présente des propriétés de conductivité électrique avantageuses pour un usage comme émetteur thermique. De plus, le film de graphène 8 est hydrofuge et permet une homogénéité de chauffage sur toute sa surface.

Le film de graphène 8 permet notamment d'être directement intégré dans le compartiment 2 du sac 1, en nécessitant peu de place et en étant robuste mécaniquement. Ainsi, le film de graphène 8 peut être disposé sur une face intérieure 2a du compartiment 2, de manière à ce que les boules viennent directement en contact avec lui lorsqu'elles sont rangées dans le sac 1. Malgré la faible surface de contact entre le film de graphène 8 et les boules de pétanque, ces dernières sont de manière avantageuse chauffées rapidement et efficacement, sans pour autant venir altérer l'intégrité physique du film de graphène 8 sur lequel elles reposent.

Avantageusement, le film de graphène 8 présente une superficie similaire ou du même ordre de grandeur que la face interne 2a sur laquelle il est disposé. Compte tenu de sa faible épaisseur, le film de graphène 8 peut être envisagé avec une superficie relativement étendue, afin de fournir un chauffage réparti de manière homogène dans le compartiment 2 du sac 1. Alternativement, le film de graphène 8 peut être prévu avec une taille réduite, et positionné de manière localisé au niveau des emplacements où seront positionnées les boules à réchauffer.

Le film de graphène 8 est donc relié à l'alimentation électrique 6 pour pouvoir chauffer. L'alimentation électrique 6 peut être intégrée au sac 1, par exemple une batterie telle que représentée sur les figures, ou bien peut être une alimentation externe. Ainsi, en cas d'alimentation externe, le sac 1 peut comprendre un câble pour permettre un branchement sur une prise, par exemple 12V ou USB d'un véhicule, ou bien sur une batterie externe telle que celles existant pour la recharge de produits électroniques nomades comme les smartphones.

Afin d'améliorer les performances thermiques du sac 1, le compartiment 2 est également isolé thermiquement de l'extérieur. A cet effet, le compartiment 2 peut comprendre, sur ses faces intérieures 2a, un film réflecteur de chaleur, tel qu'un film argenté, permettant de diminuer les pertes thermiques vers l'extérieur lorsque le sac 1 est fermé. De même, le sac 1 peut comporter un moyen de fermeture, notamment une fermeture à glissière, spécifique limitant la circulation d'air, et donc les échanges thermiques, entre l'intérieur et l'extérieur du sac 1.

Enfin, le sac 1 peut également être formé dans un matériau isolant thermiquement ou comprendre, dans son épaisseur, une couche isolante thermiquement. En effet, le moyen de chauffe 4 étant disposé sur la face intérieure 2a du compartiment, l'efficacité de celui-ci n'est pas impacté par la présence d'une couche isolante au sein même du matériau formant le sac 1.

Afin de contrôler la mise en œuvre du moyen de chauffage 4, le sac 1 comprend un moyen de commande 10. Le moyen de commande 10 permet d'alimenter le moyen de chauffage 4 lorsqu'on souhaite chauffer le contenu du sac 1. Il permet notamment de limiter la consommation électrique du moyen de chauffage 4 en activant et désactivant celui-ci uniquement pendant les périodes voulues par l'utilisateur.

Le moyen de commande 10 peut comprendre un bouton de type ON/OFF, pour allumer et éteindre le moyen de chauffe 4. Alternativement, le moyen de commande 10 peut comprendre différentes positions, correspondant par exemple à différentes durées de chauffe ou différentes températures de chauffe. Par appui successif par exemple, l'utilisateur peut alors sélectionner la durée ou la température voulue. Le moyen de commande 10 est de préférence monté à l'extérieur du compartiment 2, par exemple sur la surface extérieure du sac 1, de manière à permettre à l'utilisateur de le commander sans avoir à ouvrir le compartiment 2.

Le sac 1 peut notamment comprendre un capteur de température (non représenté) configuré pour déterminer la température du moyen de chauffe 4 ou de l'intérieur du compartiment 2. Le capteur de température peut avantageusement être relié au moyen de commande 10, afin de réguler l'alimentation électrique du moyen de chauffe 4 en fonction de la température intérieure ou du moyen de chauffe 4, et de la consigne de l'utilisateur.

Par exemple, le moyen de commande 10 peut comporter un bouton à appui successif, de préférence avec un indicateur lumineux, pour commander le moyen de chauffe 4. Un premier appui sur le bouton de commande permet de déclencher le moyen de chauffe 4, avec une température de consigne élevée, par exemple 60°C, permettant une montée en température rapide des boules. Le bouton de commande peut alors s'allumer en rouge.

Un deuxième appui sur le bouton de commande permet de diminuer la température de commande, par exemple à une température de 45°C, afin de limiter la consommation électrique du sac 1 tout en continuant de chauffer les boules. Le bouton peut alors s'allumer en bleu.

Enfin, un troisième appui sur le bouton de commande permet de diminuer encore la température de commande, par exemple à une température de 30°C, afin de maintenir à température les boules, éventuellement pendant une durée prolongée. Le bouton peut alors s'allumer en vert.

Selon un autre mode de réalisation, au lieu de comprendre un ou plusieurs boutons, le moyen de commande peut comprendre un moyen de communication, par exemple Bluetooth ou Wifi, vers un appareil externe, par exemple un téléphone, configuré pour sélectionner et communiquer une température de chauffage. Par exemple, le moyen de commande peut comprendre un moyen de communication avec un appareil électronique nomade, par exemple un smartphone, afin de permettre à l'utilisateur de déterminer la température de chauffage, et éventuellement de visualiser la température du compartiment en temps réel. Dans ce cas, la gestion et la régulation de l'alimentation du moyen de chauffage 4 peuvent se faire directement sur l'appareil nomade, par exemple via un écran tactile, ce qui facilite l'usage qui en est fait par l'utilisateur.

Le moyen de commande 10, avec éventuellement le capteur de température, permet alors de limiter la consommation électrique du sac 1, tout en permettant un chauffage rapide et efficace des boules.

Pour permettre la tenue des accessoires dans le sac 1, un moyen de réception 12 est prévu, par exemple sous forme d'une mousse présentant des logements individuels. La mousse peut être choisie à cellules fermées, et en EVA ou en polyéthylène, afin de limiter son inertie thermique et permettre de concentrer la chaleur sur le contenu et non sur le contenant.

Les logements individuels peuvent être des logements individuels 14 destinés aux boules de pétanque : de tels logements individuels 14 sont avantageusement traversant au niveau du film de graphène 8 de manière à permettre un contact direct entre les boules et le film de graphène 8 : la transmission de chaleur peut alors s'effectuer par conduction et par rayonnement.

D'autres logements peuvent être prévus, par exemple un logement 16 pour l'alimentation électrique 6, notamment si celle-ci doit pouvoir être facilement retirée pour être rechargée ou remplacée, ainsi que des logements 18 pour d'autres accessoires tels que des cochonnets.

Les figures 4 à 6 représentent différentes vues, à l'état fermé et ouvert, d'un sac 1' selon un deuxième mode de réalisation de la présente invention.

Dans la suite de la description, les éléments identiques à ceux décrits précédemment sont désignés par les mêmes références.

Dans le deuxième mode de réalisation, le sac 1' comprend une lame d'air 20 disposée entre le moyen de chauffage 4 et l'extérieur. La lame d'air 20 a pour but d'améliorer l'isolation thermique du sac 1', entre le moyen de chauffage 4 et l'extérieur.

Par exemple, le sac 1' peut comprendre un double-fond formé par une paroi extérieure la et une paroi intérieure 1b qui délimitent la lame d'air 20, par exemple d'1cm d'épaisseur. Le moyen de chauffage 4, et plus particulièrement le film de graphène 8, est alors monté sur la face intérieure de la paroi intérieure 1b qui constitue aussi la face intérieure 2a du compartiment 2. Le film de graphène 8 se retrouve alors séparé de l'extérieur par la paroi intérieure 1b, la lame d'air 20 et la paroi extérieure 1a, ce qui réduit les pertes thermiques vers l'extérieur du sac 1'.

Afin d'optimiser le chauffage des objets placés dans les logements individuels 14, le film de graphène 8 peut présenter une forme correspondant à celles desdits logements individuels 14. Par exemple, dans le cas illustré sur les figures 5 et 6, le film de graphène 8 présente une forme triangulaire correspondant à la disposition des logements individuels 14. On vient ainsi chauffer en priorité les éléments placés dans lesdits logements individuels 14.

Enfin, un film d'aluminium 22 peut être prévu au-dessus du film de graphène 8, pour en améliorer la surface de contact avec les objets positionnés dans lesdits logements individuels 14.

La paroi intérieure 1b, le film de graphène 8 et le film d'aluminium 22 peuvent être configurés pour se déformer, notamment dans l'espace de la lame d'air 20, sous l'effet du poids des objets posés sur eux. Ainsi, dans le cas de boules de pétanque, la paroi intérieure 1b, le film de graphène 8 et le film d'aluminium 22 peuvent être configurés pour se déformer sous forme de calottes sphériques correspondant à la surface des boules de pétanque posées sur eux. Une telle déformation permet notamment d'augmenter la surface de contact entre les objets à chauffer et le film de graphène 8, ce qui améliore les performances de chauffe du moyen de chauffage 4.

Alternativement, la paroi intérieure 1b, et éventuellement le film de graphène 8 et le film d'aluminium 22 peuvent présenter une forme au moins partiellement complémentaire à celle des objets destinés à être posés sur eux. Par exemple, la paroi intérieure 1b, et éventuellement le film de graphène 8 et le film d'aluminium 22 peuvent présenter des calottes sphériques destinées à recevoir les boules de pétanque.

Ainsi, grâce au sac selon l'invention, il devient possible de réchauffer des accessoires avant ou pendant une pratique sportive, telle que la pétanque. Le sac selon la présente invention permet de bénéficier de boules à température ambiante ou à température plus élevée, notamment en hiver, afin d'améliorer la pratique de l'utilisateur. En particulier, l'utilisation d'un moyen de chauffage comportant du graphène s'est révélée particulièrement avantageuse sur l'efficacité et le rendement du chauffage, malgré une surface de contact réduite entre les boules et un film plat. Les propriétés électriques et mécaniques du graphène, notamment sous forme de film, permettent en effet de chauffer efficacement les boules grâce à un contact direct.

## Revendications

1. Sac (1, 1') comportant au moins un compartiment (2) définissant un volume intérieur, et un moyen de chauffage (4) destiné à chauffer le volume intérieur du compartiment (2), **caractérisé en ce que** le moyen de chauffage (4) comprend du graphène, est destiné à être relié à une alimentation électrique (6), par exemple intégrée au sac ou extérieure au sac, et est configuré pour transformer l'énergie électrique en chaleur.

2. Sac (1, 1') selon la revendication 1, dans lequel le moyen de chauffage (4), et préférentiellement le graphène du moyen de chauffage (4), est monté dans le volume intérieur du compartiment (2).

3. Sac (1, 1') selon la revendication **1 ou 2**, dans lequel le moyen de chauffage (4) comprend un film de graphène (8), de préférence disposé sur une face intérieure du compartiment (2).

4. Sac (1, 1') selon l'une des revendications précédentes, comprenant également un moyen de commande (10) configuré pour délivrer l'énergie électrique de l'alimentation électrique (6) au moyen de chauffage (4) comportant du graphène.

5. Sac (1, 1') selon la revendication précédente, comprenant également un capteur de température monté dans le volume intérieur du compartiment (2), et dans lequel le moyen de commande (10) est configuré pour délivrer, ou non, l'énergie électrique de l'alimentation électrique (6) au moyen de chauffage (4) comportant du graphène selon la température du volume intérieur.

6. Sac (1, 1') selon les revendications **4 ou 5**, dans lequel le moyen de commande (10) est configuré pour chauffer à différentes températures le volume intérieur du compartiment (2).

7. Sac (1, 1') selon l'une quelconque des revendications précédentes, comprenant également un moyen d'isolation thermique, par exemple un film réflecteur de chaleur, monté entre l'extérieur d'une part, et le volume intérieur et le moyen de chauffage (4) d'autre part, de préférence monté sur ou dans au moins une face intérieure (2a) du compartiment (2), de préférence monté sur ou dans chacune des faces intérieures du compartiment (2).

8. Sac (1, 1') selon l'une quelconque des revendications précédentes, dans lequel la face intérieure du compartiment sur laquelle est disposé le film de graphène, et le film de graphène présentent localement une forme d'au moins une calotte sphérique.

9. Sac (1') selon l'une quelconque des revendications précédentes, comprenant également une lame d'air (20) d'isolation thermique montée entre l'extérieur d'une part, et le volume intérieur et le moyen de chauffage (4) d'autre part, par exemple entre l'extérieur et une face intérieure (2a) du compartiment (2).

10. Sac (1') selon la revendication précédente, comprenant un double-fond formé par une paroi extérieure (1a) et une paroi intérieure (1b) sur laquelle est disposé le film de graphène (8), le double-fond délimitant la lame d'air (20).

11. Sac (1') selon la revendication précédente, dans lequel la paroi intérieure (1b) est configurée pour se déformer localement, sous l'effet du poids des objets positionnés dans le compartiment intérieur du sac (1').

12. Sac (1, 1') selon l'une quelconque des revendications précédentes, comprenant également un moyen de réception (12) monté dans le volume intérieur, le moyen de réception (12) comportant au moins un logement individuel (14), de préférence trois, configuré pour recevoir un objet à chauffer, par exemple une boule de pétanque, et éventuellement un logement (16) pour recevoir une alimentation électrique (6).

13. Sac (1, 1') selon la revendication précédente, dans lequel ledit au moins un moyen de réception (12) est configuré pour permettre un contact entre l'objet à chauffer positionné dans le logement individuel (14), et le moyen de chauffage (4), de préférence le graphène du moyen de chauffage, par exemple dans lequel le moyen de réception (12) comprend une ouverture traversante entre le logement individuel (14) et le moyen de chauffage (4), de préférence le graphène du moyen de chauffage.

14. Sac (1, 1') selon la revendication **12 ou 13**, dans lequel le moyen de réception (12) comprend une mousse à cellules fermées, par exemple en EVA ou polyéthylène.
